# EUROPÄISCHE PATENTSCHRIFT

(11) **EP 0 124 910 B1**
(45) Veröffentlichungstag und Bekanntmachung des Hinweises auf die Patenterteilung: **17.08.1988**
(21) Anmeldenummer: 84105321.8
(22) Anmeldetag: 10.05.1984
(51) Int. Cl.: E04B 1/94, A62C 3/14

(54) **Feuerabschluss für einen Deckendurchbruch einer Paternosterförderanlage**
Fire barrier for a ceiling aperture of a pater-noster lift
Fermeture résistant au feu pour une traversée de plafond d'un pater-noster

(30) Priorität: 10.05.1983 DE 8313824 U
(43) Veröffentlichungstag der Anmeldung: 14.11.1984
(73) Patentinhaber: Stöbich Brandschutz GmbH, D-38644 Goslar (DE)
(72) Erfinder: Stöbich, Jochen, D-3391 Langelsheim (DE)
(74) Vertreter: Leine, Sigurd, Dipl.-Ing.

(56) Entgegenhaltungen:
- DE-A- 2 352 044
- DE-A- 2 720 684
- DE-A- 2 726 343
- DE-A- 2 756 533
- DE-A- 3 044 877
- DE-U- 8 313 824

## Beschreibung

Die Erfindung betrifft einen Feuerabschluß für einen Deckendurchbruch der im Oberbegriff des Anspruchs 1 genannten Art.

Bei einer Paternosterförderanlage bereitet die Herstellung eines Feuerabschlusses für einen Deckendurchbruch besondere Schwierigkeiten, weil die meistens als Zugmittel verwendeten Ketten mit den daran befindlichen Förderelementen wie Tragarmen und dergleichen im Brandfalle nicht einfach aufgetrennt werden können, um so den Deckendurchbruch, durch den die Paternosterförderanlage verläuft, ohne Schwierigkeiten schließen zu können.

Der Erfindung liegt daher die Aufgabe zugrunde, einen Feuerabschluß der betreffenden Art zu schaffen, der einfach und sicher im Aufbau und ohne Unterbrechung einer Paternosterförderaniage im Brandfalle in der Lage ist, einen Deckendurchbruch, durch den die Paternosterförderaniage verläuft, sicher zu schließen.

Die der Erfindung zugrundeliegende Aufgabe wird durch die im Kennzeichen des Anspruchs 1 angegebene Lehre gelöst.

Nach dieser Lehre ist der den Deckendurchbruch verschließende Schieber so gestaltet, daß er im geschlossenen Zustand die Zugmittel, z. B. Ketten, der Paternosterförderanlage umschließt, so daß es nicht erforderlich ist, komplizierte mehrteilige Schieber einzusetzen.

Gemäß der Lehre des Anspruchs 2 ist eine Blende aus feuerwiderstandsfähigem Material vorgesehen, die den Zweck hat, alle die Teile des Deckendurchbruchs im Brandfalle ständig geschlossen zu halten, die bereits beim Betrieb geschlossen sein können. Der den Deckendurchbruch verschließende Schieber kann sich somit im Brandfalle bündig gegen diese Blende legen, so daß eine gute Abdichtung erzielt ist. Besonders zweckmäßig ist es dabei, daß die Blende aus feuerwiderstandsfähigem Material Teile, insbesondere Fortsätze aufweist, die bei geschlossenem Schieber in die Schlitze in dem Schieber eingreifen. Diese Teile oder Fortsätze der Blende können sich z. B. in den Raum zwischen den Trums der Kette der Paternosterförderanlage erstrecken, so daß im Brandfalle bei geschlossenem Schieber auch diese Bereiche völlig geschlossen sind und zwischen Schieber und Blende nur geringe Durchtritte für die Ketten verbleiben, die natürlich durch die Ketten weitgehend geschlossen sind.

In jedem Fall ist es gemäß einer Weiterbildung der Erfindung zweckmäßig, daß die Ränder der Schlitze in dem Schieber und/oder der Fortsätze der Blende Dichtungsbürsten und/oder Streifen aus einem Material aufweisen, das bei Hitze aufschäumt. Hierdurch wird im Brandfalle der Zwischenbereich zwischen Schieber und Blende im geschlossenen Zustand abgedichtet, so daß auch kein Rauch hindurchströmen kann.

Anhand der Zeichnung soll die Erfindung an einem Ausführungsbeispiel näher erläutert werden.
Fig. 1 ist eine Draufsicht auf einen Feuerabschluß für einen Deckendurchbruch einer Paternosterförderanlage mit Teilen derselben,
Fig. 2 ist ein Vertikalschnitt durch Fig. 1.

Der in den Fig. 1 und 2 gezeigte Feuerabschluß weist ein Gehäuse 1 auf, das im wesentlichen kastenförmig ist und einen Durchbruch 2 aufweist, durch die sich zur Verdeutlichung der Verwendung des Feuerabschlusses in der Zeichnung gezeigte drei Förderstrecken einer Paternosterförderanlage erstrecken. Die Förderstrecken sind jeweils gleich aufgebaut und weisen Holme 3 und 4 sowie Ketten 5 und 6 auf, an denen querverlaufende Tragarme 7 befestigt sind und die sich jeweils auf gleicher Höhe befinden, so daß sie zwischen sich eine hier beispielsweise als Fördergut gezeichnete Blechtafel 8 tragen können.

In dem Gehäuse 1 ist ein Schieber 9 angeordnet, der an seinen Längskanten 10 und 11 jeweils Rollen 12 und 13 aufweist, die auf Führungsschienen 14 und 15 laufen, so daß der Schieber aus der in der Zeichnung gezeigten Offenstellung nach links in eine geschlossene Stellung bewegbar ist. Diese Bewegung erfolgt im Brandfalle mittels Seilen 16 und 17, die seitlich an den Längskanten des Schiebers 9 angreifen und auf Rollen 18 und 19 geführt sind, die durch in der Zeichnung nicht gezeigte Federn in Aufwickelrichtung vorgespannt sind. Außerdem ist als Verriegelungsmittel ein Haltemagnet 20 vorgesehen, der den Schieber 9 entgegen der Kraft der Seile 16 und 17 bzw. der Federn in den Rollen 18 und 19 geöffnet hält und im Brandfalle so betätigt wird, daß der Schieber freigegeben und in Schließstellung gezogen werden kann.

In dem Schieber 9 befinden sich Sackschlitze 21 und 22, deren Breite etwa der Breite der Holme 3 entspricht, so daß die Ränder der Schlitze 21 und 22 in Schließlage des Schiebers 9 die Holme 3 und 4 umgreifen.

Gegenüber dem Schieber 9 ist eine Blende 23 angeordnet, die ebenso wie der Schieber 9 aus feuerwiderstandsfähigem Material besteht und deren vordere Kante 24 komplementär zu einer vorderen Kante 25 des Schiebers 9 ausgebildet ist, so daß ein dichter Abschluß erzielt wird. Es ist zu erkennen, daß ein mittleres Teil 26 des Schiebers länger ist als die äußeren Teile 27 und 28. Entsprechend erstrecken sich äußere Teile 29 und 30 der Kante 24 der Blende 23 weiter nach vorn, sie stoßen bündig gegen die Holme 4 der in der Fig. 1 oben und unten gezeigten Förderstrecken, so daß kein freier Zwischenraum verbleibt. Gleichzeitig erstrecken sich Teile 31 und 32 der Blende 23 zwischen den Holmen 3 und 4, so daß auch dieser Raum, der von dem Schieber 9 nicht geschlossen werden kann, im Brandfalle völlig geschlossen ist.

Die Ränder der Schlitze 21 und 22 sind mit durch gestrichelte Linien angedeuteten Streifen 33 und 34 aus einem Material belegt, das im Brandfalle aufschäumt und so die unvermeidlichen Schließspalte zwischen Blende und Schieber dicht verschließt. Im Bereich der in der Fig. 1 links gezeigten Förderstrecke der Paternosterförderanlage erstreckt sich ein Teil 35 der Blende 23 zwischen den Holmen 3 und 4, und außerdem sind Streifen 36 und 37 aus einem Material, das im Brandfalle aufschäumt, hinter den Holen 3 und 4 angeordnet, so daß auch dieser Bereich feuer-und rauchdicht abgeschlossen ist.

## Patentansprüche

1. Feuerabschluß für einen Deckendurchbruch einer Paternosterförderanlage, gekennzeichnet durch ein flaches Gehäuse (1), das einen Durchbruch (2) für eine Paternosterförderanlage und zwei seitliche Führungen (14, 15) für einen Schieber (9) aus feuerwiderstandsfähigem Material aufweist, der in dem Gehäuse (1) beweglich angeordnet ist und zwei in Schließrichtung des Schiebers (9) verlaufende und in diese Richtung offene Sackschlitze (21, 22) zum Umgreifen von Teilen (3, 4) der Paternosterförderanlage aufweist.

2. Feuerabschluß nach Anspruch 1, dadurch gekennzeichnet, daß in dem Gehäuse (1) gegenüber dem Schieber (9) eine Blende (23) aus feuerwiderstandsfähigem Material angeordnet ist, deren dem Schieber zugewandter Rand (24) komplementär zur vorderen Kante (25) des Schiebers (9) ausgebildet ist und so zusammen mit dem Schieber (9) den Durchbruch (2) für die Paternosterförderanlage schließt.

3. Feuerabschluß nach Anspruch 1, dadurch gekennzeichnet, daß die Blende (23) Teile (31, 32) aus feuerwiderstandsfähigem Material, insbesondere Fortsätze aufweist, die bei geschlossenem Schieber (9) in die Schlitze (21, 22) in dem Schieber (9) eingreifen.

4. Feuerabschluß nach Anspruch 1 oder 3, dadurch gekennzeichnet, daß die Ränder der Schlitze (21, 22) in dem Schieber (9) und/oder der Fortsätze (31, 32) der Blende (23) Dichtungsbürsten und/oder Streifen (33, 34) aus einem Material aufweisen, das bei Hitze aufschäumt und die Zwischenräume zwischen den ineinandergreifenden Teilen des Schiebers (9) und der Blende (23) bzw. Paternosterförderanlage im Brandfalle abdichtet.

5. Feuerabschluß nach Anspruch 1, dadurch gekennzeichnet, daß der sich zwischen den Schlitzen (21) erstreckende Teil (26) des Schiebers (9) in Schließrichtung länger ist als die außerhalb davon liegenden Teile (27, 28).

6. Feuerabschluß nach Anspruch 1, dadurch gekennzeichnet, daß der Schieber (9) an seinen in Schließrichtung verlaufenden seitlichen Rändern Führungsrollen (12, 13) aufweist, die auf Führungsschienen (14, 15) im Inneren des Gehäuses (1) laufen.

7. Feuerabschluß nach Anspruch 1, dadurch gekennzeichnet, daß sich von dem Schieber (9) seitlich Seile (16,17) zu Rollen (18,19) erstrecken, die jeweils eine die Rolle in Aufwickelrichtung vorspannende Feder aufweisen, und daß Verriegelungsmittel (20) vorgesehen sind, die den Schieber (9) entgegen der Kraft der Seile (16, 17) bzw. der Federn in geöffneter Stellung halten.

8. Feuerabschluß nach Anspruch 7, dadurch gekennzeichnet, daß die Verriegelungsmittel (20) aus einem Haltemagneten (20) bestehen, der auf der Rückseite des Schiebers (9) zwischen diesem und dem Gehäuse (1) angeordnet ist.

## Claims

1. A fire barrier for a ceiling opening for a paternoster lift installation, characterized by a flat housing (1) which exhibits an opening (2) for a paternoster lift installation and two lateral guides (14, 15) for a slider (9) of fire-resistant material, which is arranged to be movable in the housing (1) and exhibits two blind slots (21, 22) running in the direction of closure of the slider (9) and open in this direction for embracing parts (3, 4) of the paternoster lift installation.

2. A fire barrier as in Claim 1, characterized in that in the housing (1) opposite the slider (9) a shield (23) of fire-resistant material is arranged, the edge (24) of which next the slider is made complementary to the front edge (25) of the slider (9) and thus together with the slider (9) closes the opening (2) for the paternoster lift installation.

3. A fire barrier as in Claim 1, characterized in that the shield (23) exhibits parts (31, 32) of fire-resistant material, in particular prolongations which with the slider (9) closed engage in the slots (21, 22) in the slider (9).

4. A fire barrier as in Claim 1 or 3, characterized in that the edges of the slots (21, 22) in the slider (9) and/or the prolongations (31, 32) from the shield (23) exhibit sealing brushes and/or strips (33, 34) of a material which foams under heat and seals off the interstices between the interengaging parts of the slider (9) and the shield (23) or respectively the paternoster installation in the event of fire.

5. A fire barrier as in Claim 1, characterized in that the part (26) of the slider (9) extending between the slots (21) is longer in the closing direction than the parts (27, 28) lying outside them.

6. A fire barrier as in Claim 1, characterized in that the slider (9) at the edges of it at the sides running in the closing direction exhibits guide rollers (12, 13) which run on guiderails (14, 15) inside the housing (1).

7. A fire barrier as in Claim 1, characterized in that from the slider (9) at the sides cables (16, 17) extend to rollers (18, 19), each of which exhibits a spring prestressing the roller in the reeling-up direction, and that locking means (20) are provided, which hold the slider (9) in the open position against the force from the cables (16, 17) or respectively the springs.

8. A fire barrier as in Claim 7, characterized in that the locking means (20) consist of a holding magnet (20) which is arranged at the rear of the slider (9) between it and the housing (1).

## Revendications

1. Fermeture résistant au feu pour une traversée de plafond d'un transporteur pater-noster, caractérisée par un carter plat (1), qui comporte un passage (2) pour un transporteur pater-noster et deux guides latéraux (14, 15) pour un volet (9) formé d'un matériau résistant au feu et qui est disposé mobile dans le carter (1) et comporte deux fentes aveugles (21, 22), orientées dans la direction de fermeture du volet (9), ouvertes dans cette direction de façon à entourer des parties (3, 4) du transporteur pater-noster.

2. Fermeture résistant au feu selon la revendication 1, caractérisée en ce qu'il est prévu dans le carter (1), à l'opposé du volet (9), un diaphragme (23) formé d'un matériau résistant au feu, dont le bord (24) dirigé vers le volet à un profil complémentaire du bord avant (25) du volet (9) et obture ainsi, en coopération avec le volet (9), le passage (2) pour le transporteur pater- noster.

3. Fermeture résistant au feu selon la revendication 1, caractérisée en ce que le diaphragme (23) comporte des parties (31, 32) formées d'un matériau résistant au feu, notamment des appendices qui, lors de la fermeture du volet (9), s'engagent dans les fentes (21, 22) du volet (9).

4. Fermeture résistant au feu selon la revendication 1 ou 3, caractérisée en ce que les bords des fentes (21, 22) prévues dans le volet (9) et/ou les appendices (31, 32) du diaphragme (23) comportent des brosses d'étanchéité et/ou des bandes (33, 34) formées d'un matériau qui se transforme en mousse par échauffement et qui assure en cas d'incendie l'étanchéité des volumes intermédiaires entre les parties, s'engageant l'une dans l'autre, du volet (9) et du diaphragme (23) du transporteur pater-noster.

5. Fermeture résistant au feu selon la revendication 1, caractérisée en ce que la partie (26) du volet (9), s'étendant entre les fentes (21) dans la direction de fermeture, est plus longue que les parties situées respectivement à l'extérieur (27, 28).

6. Fermeture résistant au feu selon la revendication 1, caractérisée en ce que le volet (9) comporte sur ses bords latéraux orientés dans la direction de fermeture, des galets de guidage (12, 13) qui se déplacent sur des rails de guidage (14, 15) à l'intérieur du carter (1).

7. Fermeture résistant au feu selon la revendication 1, caractérisée en ce que des câbles (16, 17), placés sur le côté du volet (9), s'étendent jusqu'à des poulies (18, 19) qui comportent chacune un ressort assurant la précontrainte de la poulie dans la direction d'enroulement, et en ce qu'il est prévu des moyens de verrouillage (20) qui maintiennent le volet (9) en position d'ouverture en opposition à la force des câbles (16, 17) ou des ressorts.

8. Fermeture résistant au feu selon la revendication 7, caractérisée en ce que les moyens de verrouillage (20) se composent d'un électroaimant de retenue (20), qui est disposé sur le côté arrière du volet (9) entre celui-ci et le carter (1).
